# EUROPÄISCHE PATENTSCHRIFT

(11) **EP 0 893 667 B1**
(45) Veröffentlichungstag und Bekanntmachung des Hinweises auf die Patenterteilung: **20.03.2002**
(21) Anmeldenummer: 98111322.8
(22) Anmeldetag: 19.06.1998
(51) Int. Cl.: F28D 9/00

(54) **Gehäuseloser Plattenwärmetauscher**
Plate-like heat exchanger without housing
Echangeur de chaleur à plaques,sans caisson

(30) Priorität: 26.07.1997 DE 19727145
(43) Veröffentlichungstag der Anmeldung: 27.01.1999
(73) Patentinhaber: Modine Manufacturing Company, Racine, Wisconsin 53403-2552 (US)
(72) Erfinder: Brost, Viktor, 72631 Aichtal (DE); Kehr, Martin, 72574 Bad Urach/Wittlingen (DE)
(74) Vertreter: Wolter, Klaus-Dietrich

(56) Entgegenhaltungen:
- EP-A- 0 604 193
- DE-A- 19 547 440
- US-A- 4 234 040
- US-A- 4 708 199
- US-A- 4 860 823

## Beschreibung

Die Erfindung betrifft einen gehäuselosen Plattenwärmetauscher, insbesondere flüssigkeitsgekühlten Ölkühler, mit einer Vielzahl verformter, ineinander gestapelter und ein Paket bildender Wärmetauscherplatten, die getrennte Strömungskanäle für wärmeaustauschende Medien aufweisen und mit austretenden Anschlüssen für die Zu-und Abführung mindestens eines Mediums sowie mit das Paket von Wärmetauscherplatten abschließender Grund-und Deckplatte und wahlweise mit einem aufgesetzten Ölfilter.

Nach dieser Beschreibung ausgebildete Ölkühler sind aus dem US-Patent Nr. 4 708 199 bekannt. Die in den verschiedenen Ausführungsformen gezeigten Ölkühler können sowohl glatte als verformte Deckplatten aufweisen. Die Deckplatten bilden im Falle eines aufgesetzten Ölfilters gleichzeitig die Abdichtungsfläche, unter Hinzufügung einer geeigneten Dichtung. Glatte Deckplatten sind hier dann vorgesehen, wenn radial abgehende Anschlüsse für das Kühlmedium unmittelbar unterhalb der Deckplatte angeordnet sind. (Fig. 15) Wenn verformte Deckplatten verwendet werden, befinden sich die Anschlüsse unten, im Bereich der Grundplatte, wie es beispielsweise in der Fig. 9 des US-Patentes gezeigt ist.

Das Einsetzen der Anschlußstutzen im Bereich unterhalb der Deckplatte ist fertigungstechnisch von Nachteil, weil sich dieselben entweder in einer seitlichen Öffnung des vertikalen Randes der Deckplatte befinden oder auf diese Öffnung aufgesetzt sind. Sind die Anschlußstutzen aufgesetzt, müssen sie vor dem Löten provisorisch gehalten werden, was Vorrichtungen erfordert. Sind die Anschlußstutzen dagegen eingesetzt, muß das Maß der Löcher in der seitlichen vertikalen Wandung geringfügig größer sein, als der Durchmesser der Stutzen. Wegen der Beschichtung des Materials mit Lot, manchmal mit unterschiedlicher Schichtdicke, kann dieses Einsetzen demzufolge Schwierigkeiten bereiten. Ferner werden die Dichtigkeit und die Festigkeit der Lötverbindung auch durch die Größe der zu verbindenden Flächen beeinflußt. Da die Lötfläche hier relativ klein ist, kann es vermehrt zu undichten oder nicht ausreichende Festigkeit aufweisende Verbindungen kommen. Aus einem weiteren US-Patent mit der Nr. 860 823, das ebenfalls einen Wärmetauscher betrifft, allerdings einen nach einem völlig anderen Prinzip aufgebauten Wärmetauscher, bestehend aus Rohrplatten, die Strömungskanäle für ein flüssiges Medium bilden und dazwischen eingelegten Lamellen, durch die ein gasförmiges Medium (Luft) strömt, ist es bekannt, radial austretende Anschlußstutzen an den Sammelkästen (tank element 3) anzuordnen. Die Halbschalen der Sammelkästen besitzen halbrunde Anformungen, die beim Zusammenfügen der beiden Halbschalen die Anschlußstutzen in sich aufnehmen. Hierdurch wird eine größere Lötfläche zur Verfügung gestellt, so daß die Dichtheit der Lötverbindung im Vergleich zur davor beschriebenen Lösung verbessert ist. Hier ist jedoch die Kombination des Wärmetauschers mit einem über dem Wärmetauscher angeordneten Filter nicht vorgesehen. Dieser Wärmetauscher ist beispielsweise als Verdampfer einsetzbar, der sich im Kühlkreislauf einer Klimaanlage befinden könnte.

Die Aufgabe der Erfindung besteht darin, bei einem gehäuselosen Plattenwärmetauscher, insbesondere flüssigkeitsgekühltem Ölkühler, die Dichtigkeit der Anschlußstutzen zu verbessern, die Herstellung des Plattenwärmetauschers zu vereinfachen und eine günstige Anschlußmöglichkeit für den über dem Plattenwärmetauscher angeordneten Filter zur Verfügung zu stellen.

Diese Aufgabe wird erfindungsgemäß durch die in den Patentansprüchen angegebenen Merkmale gelöst.

Danach weist die aus zwei zusammengefügten Teilen bestehende Deckplatte partiell über den Rand der Wärmetauscherplatten überstehende Bereiche auf, die halbschalenartig ausgebildete Abschnitte zur Aufnahme eines Anschlußstutzens besitzen, die über Öffnungen im unteren Teil der Deckplatte mit dem Strömungskanal des Mediums durch den Plattenwärmetauscher in Verbindung sind.

Die halbschalenartigen Abschnitte sind in ihrer Länge so gewählt, daß eine ausreichend große Lötfläche für die Anschlußstutzen innerhalb dieser Abschnitte zur Verfügung steht: Diese Abschnitte stehen vorzugsweise um einen geringen Betrag über den Rand der Wärmetauscherplatten, wodurch die Größe der Lötfläche variierbar ist. Ein wesentlicher Vorteil einer solchen Ausbildung besteht darin, daß die Lötverbindung in einem Arbeitsschritt erfolgen kann, ohne daß zusätzliche Hilfsvorrichtungen zum Verspannen der Teile nötig sind. Die Einwirkung einer Kraft von oben, die beim Löten solcher Plattenwärmetauscher in jedem Fall notwendig ist und die ganz einfach durch die Auflage eines Metallklotzes erzielt werden kann, ist völlig ausreichend, um auch die Anschlußstutzen mit hoher Qualität in den halbschalenartigen Abschnitten zu verlöten.

Der obere Teil der Deckplatte, also derjenige, der die Dichtfläche zum Filter bildet, weist eine kreisförmige Ausprägung auf, so daß die Dichtfläche ringförmig ausgebildet ist. In dieser Dichtfläche kann sich eine Ringdichtung befinden, d.h., die Dichtfläche besitzt ein umlaufende Sicke, in der die Ringdichtung eingelegt ist. Die Ausprägung dient gleichzeitig der Versteifung der Deckplatte und ermöglicht, geringere Blechdicken vorzusehen. Auch die untere Deckplatte kann eine Ausprägung zur Versteifung aufweisen.

Ferner befindet sich in beiden Teilen der Deckplatte mindestens eine zentrale Öffnung, in der in bekannter Weise eine Hohlschraube für den Rücklauf des Öles angeordnet ist, die weiterführt, bis zum darüber befindlichen Filter. Die nach innen, zu dieser zentralen Öffnung weisenden Ränder der kreisförmigen Ausprägung, können eine oder mehrere weitere Öffnungen besitzen, durch die das Öl in den Filter eintreten kann. Mit diesen Öffnungen korrespondierende Öffnungen sind auch im unteren Teil der Deckplatte angeordnet. Die Öffnungen stehen in hydraulischer Verbindung mit den Strömungskanälen für das zweite Medium durch den Plattenwärmetauscher.

Die Erfindung wird nachstehend anhand der beiliegenden Zeichnung erläutert.

Die einzige Fig. zeigt eine auseinandergezogene Darstellung des gehäuselosen Plattenwärmetauschers 1. Das Paket aus Wärmetauscherplatten 2 wurde unten prinzipiell abgebildet und ist in an sich bekannter Weise ausgeformt, so daß getrennte Strömungskanäle 8 für das Kühlmittel und für das Öl entstehen. Solche Plattenwärmetauscher 1 besitzen gewöhnlich eine etwas dickere untere Grundplatte, die nicht gezeigt ist.

Strömungspfeile 15 zeigen die Durchströmung des Plattenwärmetauschers 1 auf der Kühlmittelseite. Die hier weniger interessierende Ölseite wurde nur durch Strömungsöffnungen 12 und die zentrale Strömungsöffnung 13 angedeutet.

Das gesamte Paket ist mit den Deckplatten 3a; 3b zu einer fest gefügten Einheit mittels Löten verbunden. Auch die Deckplatten 3a; 3b sind so miteinander dicht verlötet, daß zumindest die Vermischung des Kühlmittels mit dem Öl ausgeschlossen ist und weder Kühlmittel noch Öl nach außen austreten können. Selbstverständlich besteht auch eine Lötverbindung zur Trennung zwischen Kühlmitteleintritt und -austritt. Hier sind jedoch geringe Undichtigkeiten ohne schwerwiegende Folgen.

Die untere Deckplatte 3b und die obere Deckplatte 3a sind durch Tiefziehen ausgeformte Teile. Die obere Deckplatte 3a weist eine ringförmige, nach oben überstehende Ausprägung 9 auf, die zur Auflage eines nicht gezeigten Ölfilters dient, aber gleichzeitig der Deckplatte 3a eine höhere Stabilität verleiht, so daß diese aus einem dünneren Blech bestehen kann. Die Ausprägung 9 ist mit einer ringförmigen Sicke 14 versehen, die zur Aufnahme eines Dichtungsringes vorgesehen ist. Die zentrale Öffnung 13 dient der Zuführung des Öles in den Filter und auch der Rückführung des gefilterten Öles. Die Zuführung des Öles könnte auch über nicht gezeigte Öffnungen innerhalb der Ausprägung 9 erfolgen.

Die halbschalenartigen Abschnitte 4 ragen über den Rand 10 des Plattenwärmetauschers 1. Sie sind sowohl in der oberen Deckplatte 3a als auch in der darunter angeordneten Deckplatte 3b vorgesehen. Die halbschalenartigen Abschnitte 4 leisten ebenfalls einen zusätzlichen Beitrag zur Erhöhung der Steifigkeit der Deckplatte 3. In dem einen Abschnitt 4 befindet sich der Anschlußstutzen 5 für den Zulauf des Kühlmittels in den Plattenwärmetauscher 1 und in dem anderen Abschnitt 4 ist dementsprechend der Anschlußstutzen 6 für den Rücklauf angeordnet. Die Abschnitte 4 in der unteren Deckplatte 3b weisen etwa die gleiche Länge auf. Diese Länge entspricht etwa dem Überstand der Deckplatte 3 über den Rand 10 des Paketes von Wärmetauscherplatten 2. Die obere Deckplatte 3a hat dagegen längere Abschnitte 4, die darüber hinaus auch unterschiedlich lang sind. Ihre Länge ist so gewählt, daß die in den Abschnitten 4 eingeschlossenen Anschlußstutzen 5 bzw. 6 in strömungstechnischer Verbindung mit den Öffnungen 7 bzw. dem Strömungskanal 8 stehen. Die inneren Enden 16; 17 der Abschnitte 4 sind mit fließenden Übergängen versehen, um den Strömungswiderstand für das Kühlmittel gering zu halten.

Die Anschlußstutzen 5 und 6 sind hier als gerade Stutzen ausgebildet. Je nach Einbaubedingung des Plattenwärmetauschers 1 könnten hier selbstverständlich auch knieförmige Anschlußstutzen zum Einsatz kommen.

In den halbschalenartigen Abschnitten 4 sind Sicken 11 eingeprägt, die mit Sicken 11 um die Anschlußstutzen 5; 6 übereinstimmen. Diese Sicken 11 dienen der Lagepositionierung der Anschlußslutzen 5; 6 in den halbschalenartigen Abschnitten 4 und verbessern die Dichtigkeit und Festigkeit.

## Patentansprüche

1. Gehäuseloser Plattenwärmetauscher, insbesondere flüssigkeitsgekühlter Ölkühler, mit einer Vielzahl verformter, ineinander gestapelter und ein Paket bildender Wärmetauscherplatten, die getrennte Strömungskanäle für wärmeaustauschende Medien aufweisen und mit austretenden Anschlüssen für die Zu-und Abführung mindestens eines Mediums sowie mit das Paket von Wärmetauscherplatten abschließender Grundplatte und einer Deckplatte sowie wahlweise mit einem aufgesetzten Ölfilter,
**dadurch gekennzeichnet, daß**
die Deckplatte (3) aus einer oberen (3a) und einer unteren Deckplatte (3b) besteht, die zusammengefügt und verbunden sind und die jeweils mindestens einen über den Rand (10) des Plattenwärmetauschers (1) ragenden halbschalenartig ausgebildeten Abschnitt (4) zur Aufnahme eines Anschlußstutzens (5 oder 6) besitzen, der über Öffnungen (7) in der unteren Deckplatte (3b) mit dem Strömungskanal (8) des Mediums durch den Plattenwarmetauscher (1) in Verbindung ist
und daß die obere Deckplatte (3a) eine ringförmige Ausprägung (9) aufweist, die als Dichtfläche zu einem darüber angeordneten Filter dient.

2. Gehäuseloser Plattenwärmetauscher nach Anspruch 1, **dadurch gekennzeichnet, daß** die Deckplatten (3a; 3b) jeweils zwei halbschalenartig ausgeprägte Abschnitte (4) aufweisen, wobei zwei Abschnitte den Anschlußstutzen (5) für den Zulauf und die beiden anderen Abschnitte (4) den Anschlußstutzen (6) für den Ablauf aufnimmt.

3. Gehäuseloser Plattenwärmetauscher nach den Ansprüchen 1 und 2, **dadurch gekennzeichnet, daß** die halbschalenartigen Abschnitte (4) zur Aufnahme der Anschlußstutzen (5; 6) dicht nebeneinander angeordnet sind.

4. Gehäuseloser Plattenwärmetauscher nach den Ansprüchen 1 und 2, **dadurch gekennzeichnet, daß** die halbschaligen Abschnitte (4) zur Aufnahme der Anschlußstutzen (5;6) an beliebigen Stellen des Umfanges des Plattenwärmetauschers (1) in den Deckplatten (3) angeordnet sind.

5. Gehäuseloser Plattenwärmetauscher nach einem der Ansprüche 1 bis 4, **dadurch gekennzeichnet, daß** die ringförmige Ausprägung (9) eine Ringnut (14) zur Aufnahme einer Dichtung aufweist.

6. Gehäuseloser Plattenwärmetauscher nach einem der vorstehenden Ansprüche, **dadurch gekennzeichnet, daß** die halbschalenartigen Abschnitte (4) in der unteren Deckplatte (3b) kürzer sind, als die halbschalenartigen Abschnitte (4) in der oberen Deckplatte (3a).

7. Gehäuseloser Plattenwärmetauscher nach einem der vorstehenden Abschnitte, **dadurch gekennzeichnet, daß** die inneren Enden (16;17) der halbschalenartigen Abschnitte (4) mit fließenden Übergängen ausgebildet sind.

8. Gehäuseloser Plattenwärmetauscher nach einem der vorstehenden Ansprüchen, **dadurch gekennzeichnet, daß** die halbschalenartigen Abschnitte (4) und die Anschlußstutzen (5; 6) senkrecht zur Längsachse der Anschlußstutzen angeordnete periphere Sicken (11) aufweisen, die zueinander passen.

## Claims

1. Non-housing plate heat exchanger, in particular liquid-cooled oil cooler, with a multiplicity of deformed heat exchanger plates which are stacked one in the other and constitute a bundle and which have separate flow ducts for heat-exchanging media, and with emerging connections for the supply and discharge of at least one medium, and also with a baseplate closing off the bundle of heat exchanger plates and with a cover plate and, optionally, with an attached oil filter, **characterized in that** the cover plate (3) consists of an upper (3a) and of a lower (3b) cover plate which are assembled and connected and which each possess at least one portion (4) projecting beyond the edge (10) of the plate heat exchanger (1) and designed in the manner of a half-shell, said portion receiving a connection piece (5 or 6) which is connected via orifices (7) in the lower cover plate (3b) to the flow duct (8) for the medium through the plate heat exchanger (1), and **in that** the upper cover plate (3a) has an annular stamped-out portion (9) which serves as a sealing surface for a filter arranged above it.

2. Non-housing plate heat exchanger according to Claim 1, **characterized in that** the cover plates (3a, 3b) each have two portions (4) stamped out in the manner of a half-shell, two portions receiving the connection piece (5) for the inflow and the other two portions receiving the connection piece (6) for the outflow.

3. Non-housing plate heat exchanger according to Claims 1 or 2, **characterized in that** the portions (4) in the manner of a half-shell receiving the connection pieces (5, 6) are arranged closely next to one another.

4. Non-housing plate heat exchanger according to Claims 1 or 2, **characterized in that** the half-shell portions (4) for receiving the connection pieces (5, 6) are arranged at any desired points on the circumference of the plate heat exchanger (1) in the cover plates (3).

5. Non-housing plate heat exchanger according to one of Claims 1 to 4, **characterized in that** the annular stamped out portion (9) has an annular groove (14) for receiving a seal.

6. Non-housing plate heat exchanger according to one of the preceding claims, **characterized in that** the portions (4) in the manner of a half-shell in the lower cover plate (3b) are shorter than the portions (4) in the manner of a half-shell in the upper cover plate (3a).

7. Non-housing plate heat exchanger according to one of the preceding claims, **characterized in that** the inner ends (16; 17) of the portions (4) in the manner of a half-shell are designed with smooth transitions.

8. Non-housing plate heat exchanger according to one of the preceding claims, **characterized in that** the portions (4) in the manner of a half-shell and the connection pieces (5; 6) have peripheral beads (11) which are arranged perpendicularly to the longitudinal axis of the connection pieces and which fit with one another.

## Revendications

1. Échangeur de chaleur à plaques sans caisson, en particulier refroidisseur d'huile refroidi par liquide, comportant une pluralité de plaques d'échangeur de chaleur façonnées, empilées les unes dans les autres et formant un paquet, qui présentent des canaux d'écoulement séparés pour les fluides échangeant de la chaleur, et des raccords ressortant pour l'apport et l'évacuation d'au moins un fluide, ainsi qu'une plaque de base fermant le paquet de plaques d'échangeur de chaleur et qu'une plaque de recouvrement, et facultativement filtre à huile placé, **caractérisé en ce que** la plaque de recouvrement (3) est constituée d'une plaque supérieure de recouvrement (3a) et d'une plaque inférieure de recouvrement (3b) qui sont assemblées et qui possèdent chacune au moins une partie (4) pour la réception d'un raccord (5 ou 6) débordant au-delà du bord (10) de l'échangeur de chaleur à plaques (1) et configurée en forme de demi coquille, reliée par des ouvertures (7) pratiquées dans la plaque inférieure de recouvrement (3b) au canal d'écoulement (8) de fluide traversant l'échangeur de chaleur à plaques (1), et **en ce que** la plaque de recouvrement supérieure (3a) présente un relief (9) de forme annulaire qui sert de surface d'étanchéité vis-à-vis d'un filtre disposé pardessus.

2. Échangeur de chaleur à plaques sans caisson selon la revendication 1, **caractérisé en ce que** les plaques de recouvrement (3a ; 3b) présentent chacune deux parties (4) estampées forme de demi coquille, deux parties recevant le raccord (5) d'amenée et les deux autres parties (4) recevant le raccord (6) d'évacuation.

3. Échangeur de chaleur à plaques sans caisson selon les revendications 1 et 2, **caractérisé en ce que** les parties (4) en forme de demi coquilles pour la réception d'un raccord (5 ; 6) sont disposés à un à proximité étroite l'une de l'autre.

4. Échangeur de chaleur à plaques sans caisson selon les revendications 1 et 2, **caractérisé en ce que** les parties (4) en demi coquille pour la réception des raccords (5 ; 6) sont disposées en des emplacements quelconques de la périphérie de l'échangeur de chaleur à plaques (1), dans les plaques de recouvrement (3).

5. Échangeur de chaleur à plaques sans caisson selon l'une des revendications 1 à 4, **caractérisé en ce que** le relief (9) de forme annulaire présente une rainure annulaire (14) pour la réception d'un joint d'étanchéité.

6. Échangeur de chaleur à plaques sans caisson selon l'une des revendications précédentes, **caractérisé en ce que** les parties (4) en forme de demi coquille sont plus courtes dans la plaque de recouvrement inférieure (3b) que les parties (4) en forme de demi coquille de la plaque de recouvrement supérieure (3a).

7. Échangeur de chaleur à plaques sans caisson selon l'une des revendications précédentes, **caractérisé en ce que** les extrémités intérieures (16 ; 17) des parties (4) en forme de demi coquille sont configurées avec une transition régulière.

8. Échangeur de chaleur à plaques sans caisson selon l'une des revendications précédentes, **caractérisé en ce que** les parties (4) en forme de demi coquille et les raccords (5 ; 6) présentent des moulures périphériques (11) disposées perpendiculairement à l'axe longitudinal des raccords et adaptées l'une à l'autre.
